# EUROPÄISCHE PATENTSCHRIFT

(11) **EP 3 305 997 B1**
(45) Veröffentlichungstag und Bekanntmachung des Hinweises auf die Patenterteilung: **02.06.2021**
(21) Anmeldenummer: 17001448.4
(22) Anmeldetag: 29.08.2017
(51) Int. Cl.: E03D 5/02, E03D 11/14, E03D 1/012

(54) **UNTERPUTZSPÜLKASTEN MIT REVISIONSSCHACHT UND HALTERAHMEN MIT EINEM FORMSCHLUSSBEFESTIGUNGSMITTEL ZUR WERKZEUGLOSEN BEFESTIGUNG**
IN-WALL CISTERN WITH INSPECTION SHAFT AND HOLDING FRAME WITH A TIGHT FIXING AGENTS FOR TOOL-FREE FIXING
RÉSERVOIR DE CHASSE ENCASTRÉ POURVU DE TRAPPE DE VISITE ET DE CADRE DE MAINTIEN DOTÉ D'UN MOYEN DE FIXATION PAR EMBOÎTEMENT PERMETTANT LA FIXATION SANS OUTILS

(30) Priorität: 06.10.2016 DE 102016011937
(43) Veröffentlichungstag der Anmeldung: 11.04.2018
(73) Patentinhaber: GROHEDAL Sanitärsysteme GmbH, 32457 Porta Westfalica (DE)
(72) Erfinder: Önder, Erkan, 33613 Bielefeld (DE)
(74) Vertreter: Ziegler, Thomas

(56) Entgegenhaltungen:
- EP-A1- 1 918 467
- EP-A1- 2 617 905
- EP-A1- 2 740 849
- EP-A1- 2 894 266
- DE-U1- 20 000 181
- DE-U1- 29 812 224
- DE-U1-202006 013 004
- DE-U1-202007 002 924

## Beschreibung

Die vorliegende Erfindung betrifft einen Unterputzspülkasten, beinhaltend
a) eine Revisionsöffnung,
b) einen Revisionsschacht, und
c) einen Halterahmen;
wobei der Revisionsschacht die Revisionsöffnung auf einer Außenseite des Unterputzspülkastens mindestens teilweise einrahmt; wobei der Revisionsschacht zwischen der Revisionsöffnung und dem Halterahmen angeordnet ist; wobei der Revisionsschacht ein erstes Element eines Formschlussbefestigungsmittels aufweist; wobei der Halterahmen ein weiteres Element des Formschlussbefestigungsmittels aufweist; wobei
a. das weitere Element zu einem formschlüssigen Eingreifen in das erste Element ausgebildet ist, oder
b. das erste Element zu einem formschlüssigen Eingreifen in das weitere Element ausgebildet ist, oder
c. beides;
wobei das erste Element oder das weitere Element oder beide jeweils flexibel ausgebildet ist / sind; und wobei das formschlüssige Eingreifen durch ein flexibles Auslenken des flexiblen ersten Elements oder des flexiblen weiteren Elements lösbar ist.

Ferner betrifft die Erfindung ein Verfahren zur Installation eines entsprechenden Unterputzspülkastens, beinhaltend ein Verbinden eines Unterputzspülkastenkörpers mit einem Revisionsschacht; ein Vorwandinstallationssystem; eine Verwendung eines Formschlussbefestigungsmittels zu einem Verbinden eines Revisionsschachts eines Unterputzspülkastens mit einem Halterahmen; und eine Verwendung eines Formschlussbefestigungsmittels zu einem Warten oder einem Reparieren oder beides eines Unterputzspülkastens.

Im Stand der Technik ist aus der DE 17 09 501 A1 ein Unterputzspülkasten bekannt, bei welchem die Abdeckplatte mittels Schrauben in Schraubenbolzen befestigt sind, die an ihrem äußeren Ende eine Gewindebohrung aufweisen. Die Bolzen wiederum sind durch eine Montageplatte geführt und werden in spezielle Befestigungselemente mit Gewindebohrungen eingeschraubt. Auch die Befestigungselemente sind wiederum mit den Seitenwänden der Revisionsöffnung verschraubt. Die EP 2 894 266 A1 betrifft einen Spülkasten, bei dem ein Einbaurahmen über eine Schraubverbindung an einem Distanzhalter befestigt ist. Die EP 2 617 905 A1 offenbart einen Spülkasten ohne Revisionsschacht, bei dem ein Halterahmen über ein Gelenksystem mit einer Gegenplatte verbunden ist. Aus der DE 20 2007 002924 U1 ist ein Spülkasten bekannt, bei dem ein Halterahmen über Schraubbolzen mit einem Revisionsschacht verbunden ist. Die DE 20 2006 013004 U1 offenbart eine Betätigungsvorrichtung für einen Unterputzspülkasten ohne Revisionsschacht. Weiterhin ist aus der EP 1 918 467 A1 ein Unterputzspülkasten mit einem Revisionsschacht bekannt, der Aufnahmeöffnungen für Schrauben aufweist. Zudem ist aus der DE 298 12 224 U1 ein Unterputzspülkasten mit einem Revisionsschacht bekannt, auf den ein Deckel aufsteckbar ist.

Allgemein ist es eine Aufgabe der vorliegenden Erfindung, einen Nachteil, der sich aus dem Stand der Technik ergibt, zumindest teilweise zu überwinden. Eine weitere Aufgabe der Erfindung ist es, einen Unterputzspülkasten bereitzustellen, der einfacher oder schneller oder beides zu installieren, zu warten oder zu reparieren ist. Ferner ist es eine Aufgabe der Erfindung einen Unterputzspülkasten bereitzustellen, welcher einen der vorgenannten Vorteile unabhängig von einer Größe seines Revisionsschachts aufweist. Eine weitere Aufgabe der Erfindung ist es, ein Verfahren zum Warten, Reparieren und/oder Installieren eines Unterputzspülkastens bereitzustellen, wobei das Verfahren einfacher oder schneller oder beides durchführbar ist. Vorstehend bedeutet das einfachere Installieren, Warten oder Reparieren beispielsweise, dass dafür weniger unterschiedliches Werkzeug benötigt wird. Ferner ist es eine Aufgabe der Erfindung, einen Unterputzspülkasten oder ein Vorwandinstallationssystem, welcher/welches sich durch eine möglichst einfache Konstruktion auszeichnet, zur Verfügung zu stellen. Hierbei wird insbesondere eine möglichst geringe Anzahl miteinander zu verbindendet Bauteile angestrebt.

Ein Beitrag zur mindestens teilweisen Erfüllung mindestens einer der zuvor genannten Aufgaben wird durch die unabhängigen Ansprüche geleistet. Die abhängigen Ansprüche stellen bevorzugte Ausführungsformen bereit, die zur mindestens teilweisen Erfüllung mindestens einer der Aufgaben beitragen.

Einen Beitrag zur Erfüllung mindestens einer der erfindungsgemäßen Aufgaben leistet eine Ausführungsform 1 eines Unterputzspülkastens 1, beinhaltend
a) eine Revisionsöffnung,
b) einen Revisionsschacht, und
c) einen Halterahmen;
wobei der Revisionsschacht die Revisionsöffnung auf einer Außenseite des Unterputzspülkastens mindestens teilweise einrahmt; wobei der Revisionsschacht zwischen der Revisionsöffnung und dem Halterahmen angeordnet ist; wobei der Revisionsschacht ein erstes Element eines Formschlussbefestigungsmittels aufweist; wobei der Halterahmen ein weiteres Element des Formschlussbefestigungsmittels aufweist;
wobei
a. das weitere Element zu einem formschlüssigen Eingreifen in das erste Element ausgebildet ist, oder
b. das erste Element zu einem formschlüssigen Eingreifen in das weitere Element ausgebildet ist, oder
c. beides;
wobei das erste Element oder das weitere Element oder beide jeweils flexibel ausgebildet ist / sind; und wobei das formschlüssige Eingreifen durch ein flexibles Auslenken des flexiblen ersten Elements oder des flexiblen weiteren Elements lösbar ist.

Bevorzugt ist das formschlüssige Eingreifen zerstörungsfrei lösbar.

In einer erfindungsgemäßen Ausführungsform 2 ist der Unterputzspülkasten 1 nach der Ausführungsform 1 ausgestaltet, wobei der Revisionsschacht einstückig mit dem ersten Element des Formschlussbefestigungsmittels ausgebildet ist.

In einer erfindungsgemäßen Ausführungsform 3 ist der Unterputzspülkasten 1 nach der Ausführungsform 1 oder 2 ausgestaltet, wobei der Halterahmen einstückig mit dem weiteren Element des Formschlussbefestigungsmittels ausgebildet ist.

In einer Ausführungsform ist der Unterputzspülkasten 1 nach einer der vorhergehenden Ausführungsform ausgestaltet, wobei das Formschlussbefestigungsmittel eine einrastendes und / oder verhakendes Befestigungsmittel ist,
wobei
a. das weitere Element angeordnet und ausgebildet ist zu einem Einrasten in und / oder Verhaken mit dem ersten Element, oder
b. das erste Element angeordnet und ausgebildet ist zu einem Einrasten in und / oder Verhaken mit dem weiteren Element, oder
c. beides.

In einer Ausführungsform ist der Unterputzspülkasten 1 nach einer der vorhergehenden Ausführungsform ausgestaltet, wobei das erste Element oder das weitere Element oder beide jeweils eine Vielzahl von Zähnen beinhaltet / beinhalten. Bevorzugt ist das erste Element oder das weitere Element oder beide jeweils als Schiene oder Stange oder beides ausgebildet. Eine bevorzugte Schiene ist eine Rastschiene. Eine bevorzugte Stange ist eine Zahnstange.

In einer Ausführungsform ist der Unterputzspülkasten 1 nach einer der vorhergehenden Ausführungsform ausgestaltet, wobei der Unterputzspülkasten weiter einen Spülkastengrundkörper und einen Deckel beinhaltet, wobei die Revisionsöffnung in dem Deckel angeordnet ist.

Einen Beitrag zur Erfüllung mindestens einer der erfindungsgemäßen Aufgaben leistet ein entsprechendes Verfahren zur Installation eines erfindungsgemäßen Unterputzspülkastens, beinhaltend als Verfahrensschritte
a) Bereitstellen
   i) des Unterputzspülkastenkörpers, beinhaltend eine Revisionsöffnung,
   ii) des Revisionsschachts, und
   iii) des Halterahmens;
b) Verbinden des Unterputzspülkastenkörpers mit dem Revisionsschacht, so dass der Revisionsschacht die Revisionsöffnung auf einer Außenseite des Unterputzspülkastenkörpers mindestens teilweise einrahmt; und
c) Verbinden des Halterahmens mit dem Revisionsschacht mittels eines ersten Elements eines Formschlussbefestigungsmittels des Revisionsschachts und eines weiteren Elements des Formschlussbefestigungsmittels des Halterahmens, sodass der Revisionsschacht zwischen der Revisionsöffnung und dem Halterahmen angeordnet ist;
   wobei das erste Element oder das weitere Element oder beide jeweils flexibel ausgebildet ist / sind; und
wobei das formschlüssige Eingreifen durch ein flexibles Auslenken des flexiblen ersten Elements oder des flexiblen weiteren Elements lösbar ist.

Der Unterputzspülkastenkörper beinhaltet bevorzugt einen Unterputzspülkastengrundkörper und einen Deckel. Bevorzugt ist die Revisionsöffnung in dem Deckel angeordnet. Hierbei ist es bevorzugt, dass in Verfahrensschritt b) der Revisionsschacht mit dem Deckel verbunden wird. Bevorzugt ist eines ausgewählt aus der Gruppe bestehend aus dem Revisionsschacht, dem Halterahmen, dem Formschlussbefestigungsmittel, dem ersten Element und dem weiteren Element oder eine Kombination aus mindestens zwei davon gemäß einer oder mehrerer bevorzugter Ausgestaltungen des erfindungsgemäßen Unterputzspülkastens ausgebildet.

Einen Beitrag zur Erfüllung mindestens einer der erfindungsgemäßen Aufgaben leistet eine Ausführungsform 1 eines Vorwandinstallationssystems, beinhaltend
a) einen erfindungsgemäßen Unterputzspülkasten, und
b) einen Montagerahmen,
wobei der Montagerahmen dazu ausgebildet ist, den Unterputzspülkasten zu halten.

Eine Ausführungsform 1 einer Vorrichtung beinhaltet den Unterputzspülkasten nach einer der vorstehenden Ausführungsformen, wobei der Unterputzspülkasten in einer Ausnehmung einer Wand oder hinter einer Wand oder beides angeordnet ist, wobei der Halterahmen mittels des Formschlussbefestigungsmittels mit dem Revisionsschacht verbunden ist.

In einer Ausführungsform 2 ist die Vorrichtung nach der Ausführungsform 1 ausgestaltet, wobei der Halterahmen eine Abdeckplatte oder ein Betätigungselement des Unterputzspülkastens oder beides hält.

In einer Ausführungsform 3 ist die Vorrichtung nach der Ausführungsform 1 oder 2 ausgestaltet, wobei die Vorrichtung weiter ein Toilettenbecken oder ein Urinal oder beides beinhaltet, wobei das Toilettenbecken oder das Urinal oder beide jeweils fluidleitend mit dem Unterputzspülkasten verbunden ist / sind.

Einen Beitrag zur Erfüllung mindestens einer der erfindungsgemäßen Aufgaben leistet eine Ausführungsform 1 einer Verwendung 1 eines Formschlussbefestigungsmittels zu einem Verbinden eines Revisionsschachts eines Unterputzspülkastens mit einem Halterahmen des Unterputzspülkastens; wobei der Revisionsschacht eine Revisionsöffnung auf einer Außenseite des Unterputzspülkastens mindestens teilweise einrahmt; wobei der Revisionsschacht zwischen der Revisionsöffnung und dem Halterahmen angeordnet ist; wobei der Revisionsschacht ein erstes Element eines Formschlussbefestigungsmittels aufweist; wobei der Halterahmen ein weiteres Element des Formschlussbefestigungsmittels aufweist; wobei
a. das weitere Element zu einem formschlüssigen Eingreifen in das erste Element bei dem Verbinden ausgebildet ist, oder
b. das erste Element zu einem formschlüssigen Eingreifen in das weitere Element bei dem Verbinden ausgebildet ist, oder
c. beides;
wobei das erste Element oder das weitere Element oder beide jeweils flexibel ausgebildet ist / sind; und wobei das formschlüssige Eingreifen durch ein flexibles Auslenken des flexiblen ersten Elements oder des flexiblen weiteren Elements lösbar ist.

Bevorzugt ist eines ausgewählt aus der Gruppe bestehend aus dem Revisionsschacht, dem Halterahmen, dem Formschlussbefestigungsmittel, dem ersten Element und dem weiteren Element oder eine Kombination aus mindestens zwei davon gemäß einer oder mehrerer bevorzugter Ausgestaltungen des erfindungsgemäßen Unterputzspülkastens ausgebildet.

Einen Beitrag zur Erfüllung mindestens einer der erfindungsgemäßen Aufgaben leistet eine Ausführungsform 1 einer Verwendung 2 eines Formschlussbefestigungsmittels zu einem Warten oder einem Reparieren oder beides eines Unterputzspülkastens;
wobei der Unterputzspülkasten
a) eine Revisionsöffnung,
b) einen Revisionsschacht, und
c) einen Halterahmen
beinhaltet;
wobei der Revisionsschacht die Revisionsöffnung auf einer Außenseite des Unterputzspülkastens mindestens teilweise einrahmt; wobei der Revisionsschacht zwischen der Revisionsöffnung und dem Halterahmen angeordnet ist; wobei der Revisionsschacht ein erstes Element des Formschlussbefestigungsmittels aufweist; wobei der Halterahmen ein weiteres Element des Formschlussbefestigungsmittels aufweist; wobei
a. das weitere Element einen Formschluss erzeugend formschlüssig in das erste Element eingreift, oder
b. das erste Element einen Formschluss erzeugend formschlüssig in das weitere Element eingreift, oder
c. beides;
wobei das erste Element oder das weitere Element oder beide jeweils flexibel ausgebildet ist / sind; wobei das formschlüssige Eingreifen durch ein flexibles Auslenken des flexiblen ersten Elements oder des flexiblen weiteren Elements lösbar ist; und wobei das Warten oder das Reparieren oder beides ein Lösen des Formschlusses durch ein flexibles Auslenken des ersten Elements oder des weiteren Elements oder beider beinhaltet. Bevorzugt ist eines ausgewählt aus der Gruppe bestehend aus dem Revisionsschacht, dem Halterahmen, dem Formschlussbefestigungsmittel, dem ersten Element und dem weiteren Element oder eine Kombination aus mindestens zwei davon gemäß einer oder mehrerer bevorzugter Ausgestaltungen des erfindungsgemäßen Unterputzspülkastens ausgebildet.

Bevorzugte Komponenten und Bestandteile einer erfindungsgemäßen Ausführungsform einer Kategorie der Erfindung sind auch in weiteren Ausführungsformen der anderen Kategorien der Erfindung für gleichnamige oder äquivalente Komponenten und Bestandteile bevorzugt.

Die Erfindung wird im Folgenden durch Beispiele und Zeichnungen genauer dargestellt, wobei die Beispiele und Zeichnungen keine Einschränkung der Erfindung bedeuten. Die Zeichnungen sind, sofern nicht anders angegeben, nicht maßstabsgetreu.

Es zeigen:
- Figur 1: eine schematische Darstellung eines Ausschnitts eines erfindungsgemäßen Unterputzspülkastens;
- Figur 2a): eine schematische Darstellung des Revisionsschachts aus Figur 1;
- Figur 2b): eine weitere schematische Darstellung des Revisionsschachts aus Figur 1;
- Figur 3: eine schematische Darstellung des Halterahmens aus Figur 1;
- Figur 4: eine schematische Darstellung eines Ausschnitts des erfindungsgemäßen Unterputzspülkastens der Figur 1;
- Figur 5: ein Ablaufdiagramm eines erfindungsgemäßen Verfahrens; und
- Figur 6: ein Ablaufdiagramm eines weiteren erfindungsgemäßen Verfahrens.

Figur 1 zeigt eine schematische Darstellung eines Ausschnitts eines erfindungsgemäßen Unterputzspülkastens 100. Der Unterputzspülkasten 100 beinhaltet eine Revisionsöffnung 107, einen Revisionsschacht 101 und einen Halterahmen 102. Der Revisionsschacht 101 rahmt die Revisionsöffnung 107 auf einer Außenseite des Unterputzspülkastens 100 ein. Ferner beinhaltet der Unterputzspülkasten 100 einen Spülkastengrundkörper 103 und einen Deckel 104, wobei die Revisionsöffnung 107 in dem Deckel 104 angeordnet ist. Der Spülkastengrundkörper 103, der Deckel 104, der Halterahmen 102 und der Revisionsschacht 101 bestehen jeweils aus einem Kunststoff. Der Revisionsschacht 101 weist ein erstes Element 105 eines Formschlussbefestigungsmittels auf. Der Halterahmen 102 weist ein weiteres Element 106 dieses Formschlussbefestigungsmittels auf. Das erste Element 105 ist zu einem formschlüssigen Eingreifen in das weitere Element 106 zu einem Herstellen eines Formschlusses und damit zu einem Befestigen des Halterahmens 102 an dem Revisionsschacht 101 ausgebildet. Das formschlüssige Eingreifen ist die in Figur 4 gezeigt zerstörungsfrei lösbar. Hierzu sind das erste Element 105 und das weitere Element 106 flexibel ausgebildet. Das erste Element 105, welches einstückig mit dem Revisionsschacht 101 ausgebildet ist, ist eine Rastschiene, welche eine Vielzahl von Zähnen zu einem Einrasten des weiteren Elements 106 beinhaltet.

Figur 2a) zeigt eine schematische Darstellung des Revisionsschachts 101 aus Figur 1.

Figur 2b) zeigt eine weitere schematische Darstellung des Revisionsschachts 101 aus Figur 1.

Figur 3 zeigt eine schematische Darstellung des Halterahmens 102 aus Figur 1.

Figur 4 zeigt eine schematische Darstellung eines Ausschnitts des erfindungsgemäßen Unterputzspülkastens 100 der Figur 1. Der Doppelpfeil zeigt das flexible Auslenken 401 des weiteren Elements 106 zu dem zerstörungsfreien Lösen des oben beschriebenen Formschlusses, welcher durch das Einrasten des ersten Elements 105 in das weitere Element 106 des Formschlussbefestigungsmittels gebildet ist.

Figur 5 zeigt ein Ablaufdiagramm eines Verfahrens 500 zu einem Montieren des Unterputzspülkasten 100 der Figur 1. Das Verfahren 500 beinhaltet einen Verfahrensschritt a) 501: ein Bereitstellen eines Unterputzspülkastenkörpers, beinhaltend die Revisionsöffnung 107; des Revisionsschachts 101; und des Halterahmens 102. In einem Verfahrensschritt b) 502 wird der Unterputzspülkastenkörper mit dem Revisionsschacht 101, so verbunden dass der Revisionsschacht 101 die Revisionsöffnung 107 auf einer Außenseite des Unterputzspülkastenkörpers mindestens teilweise einrahmt. Hierbei weist der Revisionsschacht 101 das erste Element 105 des Formschlussbefestigungsmittels und der Halterahmen 102 das weitere Element 106 des Formschlussbefestigungsmittels auf. Das erste Element 105 ist zu einem formschlüssigen Eingreifen in das weitere Element 106 zu einem Herstellen eines Formschlusses und damit zu einem Befestigen des Halterahmens 102 an dem Revisionsschacht 101 ausgebildet.

Figur 6 zeigt ein Ablaufdiagramm eines weiteren Verfahrens 600. Das Verfahren 600 beinhaltet einen Verfahrensschritt A) 601: ein Bereitstellen des Unterputzspülkastens 100 der Figur 1; und einen Verfahrensschritt B) 602: ein Installieren des Unterputzspülkasten 100 hinter einer Gipskartonwand. Hierzu ist der Unterputzspülkasten 100 ein Bestandteil eines Vorwandinstallationssystems, welches zudem einen Montagerahmen, an dem der Unterputzspülkasten 100 bei dem Installieren befestigt wird, beinhaltet. In dem Verfahrensschritt B) 602 wird der Halterahmen 106 mittels des Formschlussbefestigungsmittels mit dem Revisionsschacht 101 verbunden.

### Bezugszeichen

- 100: erfindungsgemäßer Unterputzspülkasten
- 101: Revisionsschacht
- 102: Halterahmen
- 103: Spülkastengrundkörper
- 104: Deckel
- 105: erstes Element eines Formschlussbefestigungsmittels
- 106: weiteres Element des Formschlussbefestigungsmittels
- 107: Revisionsöffnung
- 401: flexibles Auslenken

## Patentansprüche

1. Ein Unterputzspülkasten (100), beinhaltend
a) eine Revisionsöffnung (107),
b) einen Revisionsschacht (101), und
c) einen Halterahmen (102);
wobei der Revisionsschacht (101) die Revisionsöffnung (107) auf einer Außenseite des Unterputzspülkastens (100) mindestens teilweise einrahmt;
wobei der Revisionsschacht (101) zwischen der Revisionsöffnung (107) und dem Halterahmen (102) angeordnet ist;
wobei der Revisionsschacht (101) ein erstes Element (105) eines Formschlussbefestigungsmittels aufweist;
wobei der Halterahmen (102) ein weiteres Element (106) des Formschlussbefestigungsmittels aufweist;
wobei
a. das weitere Element (106) zu einem formschlüssigen Eingreifen in das erste Element (105) ausgebildet ist, oder
b. das erste Element (105) zu einem formschlüssigen Eingreifen in das weitere Element (106) ausgebildet ist, oder
c. beides;
**dadurch gekennzeichnet, dass**
das erste Element (105) oder das weitere Element (106) oder beide jeweils flexibel ausgebildet ist / sind; und
dass das formschlüssige Eingreifen durch ein flexibles Auslenken (401) des flexiblen ersten Elements (105) oder des flexiblen weiteren Elements (106) lösbar ist.

2. Der Unterputzspülkasten (100) nach Anspruch 1, wobei der Revisionsschacht (101) einstückig mit dem ersten Element (105) des Formschlussbefestigungsmittels ausgebildet ist.

3. Der Unterputzspülkasten (100) nach Anspruch 1 oder 2, wobei der Halterahmen (102) einstückig mit dem weiteren Element (106) des Formschlussbefestigungsmittels ausgebildet ist.

4. Ein Verfahren (500) zur Installation eines Unterputzspülkastens (100) nach einem der vorhergehenden Ansprüche, beinhaltend als Verfahrensschritte
a) Bereitstellen
i) des Unterputzspülkastenkörpers, beinhaltend eine Revisionsöffnung (107),
ii) des Revisionsschachts (101), und
iii) des Halterahmens (102);
b) Verbinden des Unterputzspülkastenkörpers mit dem Revisionsschacht (101), so dass der Revisionsschacht (101) die Revisionsöffnung (107) auf einer Außenseite des Unterputzspülkastenkörpers mindestens teilweise einrahmt; und
c) Verbinden des Halterahmens (102) mit dem Revisionsschacht (101) mittels eines ersten Elements (105) eines Formschlussbefestigungsmittels des Revisionsschachts (101) und eines weiteren Elements (106) des Formschlussbefestigungsmittels des Halterahmens (102), sodass der Revisionsschacht (101) zwischen der Revisionsöffnung (107) und dem Halterahmen (102) angeordnet ist;
**dadurch gekennzeichnet, dass**
das erste Element (105) oder das weitere Element (106) oder beide jeweils flexibel ausgebildet ist / sind; und
dass das formschlüssige Eingreifen durch ein flexibles Auslenken (401) des flexiblen ersten Elements (105) oder des flexiblen weiteren Elements (106) lösbar ist.

5. Ein Vorwandinstallationssystem, beinhaltend
a) einen Unterputzspülkasten (100) nach einem der Ansprüche 1 bis 3, und
b) einen Montagerahmen,
wobei der Montagerahmen dazu ausgebildet ist, den Unterputzspülkasten (100) zu halten.

6. Eine Verwendung eines Formschlussbefestigungsmittels zu einem Verbinden eines Revisionsschachts (101) eines Unterputzspülkastens (100) mit einem Halterahmen (102) des Unterputzspülkastens (100);
wobei der Revisionsschacht (101) eine Revisionsöffnung (107) auf einer Außenseite des Unterputzspülkastens (100) mindestens teilweise einrahmt;
wobei der Revisionsschacht (101) zwischen der Revisionsöffnung (107) und dem Halterahmen (102) angeordnet ist;
wobei der Revisionsschacht (101) ein erstes Element (105) des Formschlussbefestigungsmittels aufweist;
wobei der Halterahmen (102) ein weiteres Element (106) des Formschlussbefestigungsmittels aufweist;
wobei
a. das weitere Element (106) zu einem formschlüssigen Eingreifen in das erste Element (105) bei dem Verbinden ausgebildet ist, oder
b. das erste Element (105) zu einem formschlüssigen Eingreifen in das weitere Element (106) bei dem Verbinden ausgebildet ist, oder
c. beides;
wobei das erste Element (105) oder das weitere Element (106) oder beide jeweils flexibel ausgebildet ist / sind; und
wobei das formschlüssige Eingreifen durch ein flexibles Auslenken (401) des flexiblen ersten Elements (105) oder des flexiblen weiteren Elements (106) lösbar ist.

7. Eine Verwendung eines Formschlussbefestigungsmittels zu einem Warten oder einem Reparieren oder beides eines Unterputzspülkastens (100);
wobei der Unterputzspülkasten
a) eine Revisionsöffnung (107),
b) einen Revisionsschacht (101), und
c) einen Halterahmen (102)
beinhaltet;
wobei der Revisionsschacht (101) die Revisionsöffnung (107) auf einer Außenseite des Unterputzspülkastens (100) mindestens teilweise einrahmt;
wobei der Revisionsschacht (101) zwischen der Revisionsöffnung (107) und dem Halterahmen (102) angeordnet ist;
wobei der Revisionsschacht (101) ein erstes Element (105) des Formschlussbefestigungsmittels aufweist;
wobei der Halterahmen (102) ein weiteres Element (106) des Formschlussbefestigungsmittels aufweist;
wobei
a. das weitere Element (106) einen Formschluss erzeugend formschlüssig in das erste Element (105) eingreift, oder
b. das erste Element (105) einen Formschluss erzeugend formschlüssig in das weitere Element (106) eingreift, oder
c. beides;
wobei das erste Element (105) oder das weitere Element (106) oder beide jeweils flexibel ausgebildet ist / sind;
wobei das formschlüssige Eingreifen durch ein flexibles Auslenken (401) des flexiblen ersten Elements (105) oder des flexiblen weiteren Elements (106) lösbar ist; und
wobei das Warten oder das Reparieren oder beides ein Lösen des Formschlusses durch ein flexibles Auslenken (401) des ersten Elements (105) oder des weiteren Elements (106) oder beider beinhaltet.

## Claims

1. An in-wall flush tank (100) comprising:
a) an inspection opening (107),
b) an inspection shaft (101) and
c) a holding frame (102);
wherein the inspection shaft (101) at least partially frames the inspection opening (107) on an exterior side of the in-wall flush tank (100);
wherein the inspection shaft (101) is arranged between the inspection opening (107) and the holding frame (102) ;
wherein the inspection shaft (101) has a first element (105) of an interlocking fixing means;
wherein the holding frame (102) has a further element (106) of the interlocking fixing means;
wherein
a. the further element (106) is configured for interlocking engagement in the first element (105) or
b. the first element (105) is configured for interlocking engagement in the further element (106) or
c. both;
**characterized in that**
the first element (105) or the further element (106) or both is/are configured as flexible in each case; and that
the interlocking engagement is releasable by a flexible deflection (401) of the flexible first element (105) or of the flexible further element (106).

2. The in-wall flush tank (100) according to Claim 1, wherein the inspection shaft (101) is formed integrally with the first element (105) of the interlocking fixing means.

3. The in-wall flush tank (100) according to Claim 1 or 2, wherein the holding frame (102) is formed integrally with the further element (106) of the interlocking fixing means.

4. A method (500) for installing an in-wall flush tank (100) according to any one of the preceding claims, comprising as method steps:
a) provision
i) of the in-wall flush tank comprising an inspection opening (107),
ii) of the inspection shaft (101) and
iii) of the holding frame (102);
b) connection of the in-wall flush tank body to the inspection shaft (101) such that the inspection shaft (101) at least partially frames the inspection opening (107) on an exterior side of the in-wall flush tank body; and
c) connection of the holding frame (102) to the inspection shaft (101) by means of a first element (105) of an interlocking fixing means of the inspection shaft (101) and by means of a further element (106) of the interlocking fixing means of the holding frame (102) such that the inspection shaft (101) is arranged between the inspection opening (107) and the holding frame (102);
**characterized in that**
the first element (105) or the further element (106) or both is/are configured as flexible in each case; and that the interlocking engagement is releasable by a flexible deflection (401) of the flexible first element (105) or of the flexible further element (106).

5. A pre-wall installation system comprising
a) an in-wall flush tank (100) according to any one of Claims 1 to 3, and
b) a mounting frame,
wherein the mounting frame is configured to hold the in-wall flush tank (100).

6. A use of an interlocking fixing means for connecting an inspection shaft (101) of an in-wall flush tank (100) to a holding frame (102) of the in-wall flush tank (100) ;
wherein the inspection shaft (101) at least partially frames an inspection opening (107) on an exterior side of the in-wall flush tank (100);
wherein the inspection shaft (101) is arranged between the inspection opening (107) and the holding frame (102) ;
wherein the inspection shaft (101) has a first element (105) of the interlocking fixing means;
wherein the holding frame (102) has a further element (106) of the interlocking fixing means;
wherein
a. the further element (106) is configured for interlocking engagement in the first element (105) during the connection, or
b. the first element (105) is configured for interlocking engagement in the further element (106) during the connection, or
c. both;
wherein the first element (105) or the further element (106) or both is/are configured as flexible in each case; and
wherein the interlocking engagement is releasable by a flexible deflection (401) of the flexible first element (105) or of the flexible further element (106).

7. A use of an interlocking fixing means for maintaining or repairing, or both, of an in-wall flush tank (100); wherein the in-wall flush tank comprises
a) an inspection opening (107),
b) an inspection shaft (101), and
c) a holding frame (102);
wherein the inspection shaft (101) at least partially frames an inspection opening (107) on an exterior side of the in-wall flush tank (100);
wherein the inspection shaft (101) is arranged between the inspection opening (107) and the holding frame (102) ;
wherein the inspection shaft (101) has a first element (105) of the interlocking fixing means;
wherein the holding frame (102) has a further element (106) of the interlocking fixing means;
wherein
a. the further element (106) interlockingly engages in the first element (105), forming a positive fit, or
b. the first element (105) interlockingly engages in the further element (106), forming a positive fit, or
c. both;
wherein the first element (105) or the further element (106) or both is/are configured as flexible in each case;
wherein the interlocking engagement is releasable by a flexible deflection (401) of the flexible first element (105) or of the flexible further element (106); and wherein the maintenance or the repair or both comprises/comprise a release of the positive fit by a flexible deflection (401) of the first element (105) or of the further element (106) or of both.

## Revendications

1. Un réservoir de chasse-d'eau encastrable (100), comprenant ;
a) une ouverture de regard (107),
b) une trappe de regard (101), et
c) un cadre de maintien (102) ;
la trappe de regard (101) encadrant au moins partiellement l'ouverture de regard (107) sur une face extérieure du réservoir de chasse-d'eau encastrable (100) ; la trappe de regard (101) étant placée entre l'ouverture de regard (107) et le cadre de maintien (102) ; la trappe de regard (101) comportant un premier élément (105) d'un moyen de fixation par complémentarité de forme ;
le cadre de maintien (102) comportant un autre élément (106) du moyen de fixation par complémentarité de forme ;
a. l'autre élément (106) étant conçu pour un engagement par complémentarité de forme dans le premier élément (105), ou
b. le premier élément (105) étant conçu pour un engagement par complémentarité de forme dans l'autre élément (106), ou
c. les deux ;
**caractérisé en ce que**
le premier élément (105) ou l'autre élément (106) ou les deux est/sont conçu(s) en étant flexibles ; et
**en ce que**
l'engagement par complémentarité de forme est désolidarisable par une déviation flexible (401) du premier élément (105) flexible ou de l'autre élément (106) flexible.

2. Le réservoir de chasse-d'eau encastrable (100) selon la revendication 1, la trappe de regard (101) étant conçue en monobloc avec le premier élément (105) du moyen de fixation par complémentarité de forme.

3. Le réservoir de chasse-d'eau encastrable (100) selon la revendication 1 ou 2, le cadre de maintien (102) étant conçu en monobloc avec l'autre élément (106) du moyen de fixation par complémentarité de forme.

4. Un procédé (500) destiné à l'installation d'un réservoir de chasse-d'eau encastrable (100) selon l'une quelconque des revendications précédentes, comprenant les étapes de procédé consistant à :
a) mettre à disposition
i) le corps du réservoir de chasse-d'eau encastrable, comprenant une ouverture de regard (107),
ii) la trappe de regard (101), et
iii) le cadre de maintien (102) ;
b) assembler le corps du réservoir de chasse-d'eau encastrable avec la trappe de regard (101), de telle sorte que la trappe de regard (101) encadre au moins partiellement l'ouverture de regard (107) sur une face extérieure du corps du réservoir de chasse-d'eau encastrable ; et
c) assembler le cadre de maintien (102) avec la trappe de regard (101) au moyen d'un premier élément (105) d'un moyen de fixation par complémentarité de forme de la trappe de regard (101) et d'un autre élément (106) du moyen de fixation par complémentarité de forme du cadre de maintien (102), de telle sorte que la trappe de regard (101) soit placée entre l'ouverture de regard (107) et le cadre de maintien (102) ;
**caractérisé en ce que**
le premier élément (105) ou l'autre élément (106) est/sont conçu(s) en étant chacun flexible ; et
**en ce que** l'engagement par complémentarité de forme est désolidarisable par une déviation flexible (401) du premier élément (105) flexible ou de l'autre élément (106) flexible.

5. Un système d'installation encastrée, comprenant
a) un réservoir ce chasse-d'eau encastrable (100) selon l'une quelconque des revendications 1 à 3, et
b) un cadre de montage,
le cadre de montage étant conçu pour maintenir le réservoir de chasse d'eau encastrable (100).

6. Une utilisation d'un moyen de fixation par complémentarité de forme pour assembler une trappe de regard (101) d'un réservoir de chasse-d'eau encastrable (100) avec un cadre de maintien (102) du réservoir de chasse-d'eau encastrable (100) ;
la trappe de regard (101) encadrant au moins partiellement une ouverture de regard (107) sur une face extérieure du réservoir de chasse-d'eau encastrable (100) ;
la trappe de regard (101) étant placée entre l'ouverture de regard (107) et le cadre de maintien (102) ; la trappe de regard (101) comportant un premier élément (105) du moyen de fixation par complémentarité de forme ;
le cadre de maintien (102) comportant un autre élément (106) du moyen de fixation par complémentarité de forme ;
a. l'autre élément (106) étant conçu pour un engagement par complémentarité de forme dans le premier élément (105) lors de l'assemblage, ou
b. le premier élément (105) étant conçu pour un engagement par complémentarité de forme dans l'autre élément (106) lors de l'assemblage, ou
c. les deux ;
le premier élément (105) ou l'autre élément (106) ou les deux étant conçu(s) en étant chacun flexible ; et
l'engagement par complémentarité de forme étant désolidarisable par une déviation flexible (401) du premier élément (105) flexible ou de l'autre élément (106) flexible.

7. Une utilisation d'un moyen de fixation par complémentarité de forme pour une maintenance ou une réparation ou les deux d'un réservoir de chasse-d'eau encastrable (100) ;
le réservoir de chasse-d'eau encastrable comprenant
a) une ouverture de regard (107),
b) une trappe de regard (101), et
c) un cadre de maintien (102) ;
la trappe de regard (101) encadrant au moins partiellement l'ouverture de regard (107) sur une face extérieure du réservoir de chasse-d'eau encastrable (100) ;
la trappe de regard (101) étant placée entre l'ouverture de regard (107) et le cadre de maintien (102) ;
la trappe de regard (101) comportant un premier élément (105) du moyen de fixation par complémentarité de forme ;
le cadre de maintien (102) comportant un autre élément (106) du moyen de fixation par complémentarité de forme ;
a. l'autre élément (106) s'engageant par complémentarité de forme dans le premier élément (105) en créant une complémentarité de forme, ou
b. le premier élément (105) s'engageant par complémentarité de forme dans l'autre élément (106) en créant une complémentarité de forme, ou
c. les deux ;
le premier élément (105) ou l'autre élément (106) ou les deux étant conçu(s) en étant chacun flexible ; l'engagement par complémentarité de forme étant désolidarisable par une déviation flexible (401) du premier élément (105) flexible ou de l'autre élément (106) flexible ; et la maintenance ou la réparation ou les deux comprenant une désolidarisation de la complémentarité de forme par une déviation flexible (401) du premier élément (105) ou de l'autre élément (106) ou des deux.
